# EUROPÄISCHE PATENTSCHRIFT

(11) **EP 4 266 913 B1**
(45) Veröffentlichungstag und Bekanntmachung des Hinweises auf die Patenterteilung: **02.10.2024**
(21) Anmeldenummer: 22700377.9
(22) Anmeldetag: 11.01.2022
(51) Int. Cl.: A24C 5/28, A24C 5/32, A24C 5/47, A24C 5/33, A24D 3/02

(54) **TROMMELANORDNUNG ZUM QUERAXIALEN FÖRDERN VON STABFÖRMIGEN ARTIKELN DER TABAK VERARBEITENDEN INDUSTRIE**
DRUM ARRANGEMENT FOR CONVEYING ROD-LIKE ARTICLES OF THE TOBACCO-PROCESSING INDUSTRY IN AN AXIALLY TRANSVERSE DIRECTION
AGENCEMENT DE TAMBOUR POUR TRANSPORTER DES ARTICLES EN FORME DE TIGE DE L'INDUSTRIE DE TRANSFORMATION DU TABAC DANS UNE DIRECTION AXIALEMENT TRANSVERSALE

(30) Priorität: 25.01.2021 DE 102021101485
(43) Veröffentlichungstag der Anmeldung: 01.11.2023
(73) Patentinhaber: Körber Technologies GmbH, 21033 Hamburg (DE)
(72) Erfinder: HOFMANN, Nils, 28870 Otterstedt (DE); BÖTTCHER, Maik, 21483 Krukow (DE); STÜVE, Roland, 21447 Handorf (DE); MEINS, Thomas, 23898 Labenz (DE); MARX, Stefan, 21493 Möhnsen (DE)
(74) Vertreter: Seemann & Partner Patentanwälte mbB
(86) Internationale Anmeldenummer: PCT/EP2022/050382
(87) Internationale Veröffentlichungsnummer: WO 2022/157031

(56) Entgegenhaltungen:
- EP-A1- 2 198 725
- EP-A1- 3 868 225
- EP-A2- 1 013 181

## Beschreibung

Die Erfindung betrifft eine Trommelanordnung zum queraxialen Fördern von stabförmigen Artikeln der Tabak verarbeitenden Industrie, insbesondere Filterstabsegmente oder Filterstabsegmentgruppen, mit wenigstens einer ersten Fördertrommel, wobei die, insbesondere erste, Fördertrommel einen um eine Rotationsachse rotierbaren Trommelkörper mit in Umfangsrichtung hintereinander angeordneten Aufnahmemulden für die stabförmigen Artikel aufweist, wobei an den beiden Stirnseiten des Trommelkörpers jeweils eine erste Taumelscheibe und eine zweite Taumelscheibe jeweils zum längsaxialen Verschieben der stabförmigen Artikel in den Aufnahmemulden vorgesehen sind, wobei die erste Taumelscheibe eingerichtet ist, stabförmige Artikel einer ersten Art in den jeweiligen Aufnahmemulden, vorzugsweise ausschließlich, in Richtung der zweiten Taumelscheibe entlang einer ersten Verschieberichtung zu verschieben, wobei die zweite Taumelscheibe eingerichtet ist, stabförmige Artikel einer zweiten Art in den jeweiligen Aufnahmemulden, vorzugsweise ausschließlich, in Richtung der ersten Taumelscheibe entlang einer zweiten Verschieberichtung zu verschieben, wobei die erste Verschieberichtung der stabförmigen Artikel der ersten Art entgegengesetzt zur zweiten Verschieberichtung der stabförmigen Artikel der zweiten Art ist, wobei insbesondere sich die stabförmigen Artikel der ersten Art von den stabförmigen Artikel der zweiten Art, insbesondere in der Länge, unterscheiden.

Ferner betrifft die Erfindung eine Maschine der Tabak verarbeitenden Industrie, insbesondere Multisegmentfilterherstellungsmaschine oder Filteransetzmaschine, sowie eine Verwendung einer Trommelanordnung.

In Maschinen der Tabak verarbeitenden Industrie, insbesondere Filteransetzmaschinen oder Maschinen zur Herstellung von alternativen Rauchprodukten, wie z.B. Heat-Not-Burn-Produkten oder E-Zigaretten, werden Fördertrommeln eingesetzt, um Zigaretten, Filterstücke oder deren Komponenten zu transportieren.

Das Fördern der vorgenannten stabförmigen Gegenstände während der Herstellung von Zigaretten, Filtern sowie Filterzigaretten oder sogenannten Heat-Not-Burn-Produkten oder E-Zigaretten wird bei modernen Produktionsmaschinen der Tabak verarbeitenden Industrie im Allgemeinen mittels Fördertrommeln durchgeführt, deren Mantelfläche bzw. deren Trommelkörper zum queraxialen Fördern von stabförmigen Gegenständen (Zigaretten, Filterstäben oder Filterstopfen, Filterzigaretten) mit Nuten oder Aufnahmemulden zum Aufnehmen der stabförmigen Gegenstände versehen ist. Die Aufnahmemulden weisen hierbei einen Muldengrund auf.

Während der Förderung sind diese stabförmigen Artikel der Tabak verarbeitenden Industrie in Aufnahmemulden im Allgemeinen in Reihen queraxial hintereinander angeordnet.

Darüber hinaus sind als Fördertrommeln auch Schiebetrommeln z.B. in Filterzuführeinrichtungen an Filteransetzmaschinen bekannt, auf denen Filterstopfen als stabförmige Artikel längsaxial verschoben werden. Hierbei werden an einer mehrere Transporttrommeln aufweisenden Filterzuführeinrichtung mehrfachlange Filterstäbe aus einem Filterstabmagazin entnommen und in doppeltlange Filterstopfen auf einer Schneidtrommel geschnitten. Nach dem Schneiden werden die Filterstopfen auf einer Staffeltrommel gestaffelt, d.h. jeder geschnittene Filterstopfen wird separat in einer Mulde der Staffeltrommel versetzt zum nächsten Filterstopfen angeordnet. Im Anschluss daran werden die gestaffelten Filterstopfen in einem Verfahrensschritt auf einer Schiebetrommel in den Aufnahmemulden längsaxial verschoben, so dass die Filterstopfen danach in einer Reihe in queraxialer Richtung hintereinander ausgerichtet werden bzw. sind, wodurch die in der Reihe hintereinander angeordneten und ausgerichteten Filterstopfen von der Schiebetrommel an eine nachfolgende Fördertrommel übergeben werden.

Diese Trommeln werden üblicherweise im Zuge der Konfektionierung von Filterstäben und von Filterzigaretten eingesetzt, wobei Filterstabkomponenten mehrfacher Gebrauchslänge in einem so genannten Querverfahren, d.h. quer zu ihren Längsachsen, durch einmalige oder mehrmalige Unterteilung, Staffelung und Hintereinanderreihung für ihre nachfolgende Verbindung mit weiteren Filterkomponenten oder Rauchartikelkomponenten vorbereitet werden.

In EP 1 013 181 A2 ist eine Schiebe-/Schneidtrommel offenbart, wobei die Rauchartikelkomponenten bzw. Filterstücke in den Aufnahmemulden durch Anlegen von Saugluft an Saugbohrungen der Aufnahmen gegen längsverschiebbare Anschläge auf pneumatische Weise verschoben werden. Hierbei wird eine Trommelanordnung mit den Merkmalen im Oberbegriff des Anspruchs 1 beschrieben.

Eine weitere als Schiebetrommel ausgebildete Fördertrommel ist in EP 3 141 134 A2 beschrieben.

Ferner offenbart EP 2 198 725 A1 eine Fördertrommel, bei der an beiden Seiten des Trommelkörpers Trommelscheiben angeordnet sind, um die in den Mulden angeordneten stabförmigen Artikel längsaxial zu verschieben.

Darüber hinaus ist in EP 3 868 225 A1 eine Fördertrommel gezeigt, wobei an der Fördertrommel Schiebeelemente angeordnet sind.

Außerdem offenbart EP 1 700 528 A1 eine Fördertrommel der Tabak verarbeitenden Industrie mit Aufnahmen für stabförmige Artikel der Tabak verarbeitenden Industrie und mit mechanisch betätigbaren und bewegbaren Schiebern zum längsaxialen Verschieben der stabförmigen Artikel in den Aufnahmen in Kombination mit einer an der Fördertrommel angeordneten Schneidvorrichtung zum Schneiden der stabförmigen Artikel.

Ausgehend von diesem Stand der Technik besteht die Aufgabe der Erfindung darin, bei der Förderung von stabförmigen Artikeln, beispielsweise an einer Filterzuführeinrichtung, die Prozesssicherheit während der queraxialen Förderung von insbesondere unterschiedlich langen Filterstücken oder dergleichen zu erhöhen, wobei der konstruktive Aufwand möglichst geringgehalten werden soll.

Gelöst wird diese Aufgabe durch eine Trommelanordnung zum queraxialen Fördern von stabförmigen Artikeln der Tabak verarbeitenden Industrie, insbesondere Filterstabsegmente oder Filterstabsegmentgruppen, mit wenigstens einer ersten Fördertrommel, wobei die erste Fördertrommel einen um eine Rotationsachse rotierbaren Trommelkörper mit in Umfangsrichtung hintereinander angeordneten Aufnahmemulden für die stabförmigen Artikel aufweist, wobei an den beiden Stirnseiten des Trommelkörpers jeweils eine erste Taumelscheibe und eine zweite Taumelscheibe jeweils zum längsaxialen Verschieben der stabförmigen Artikel in den Aufnahmemulden vorgesehen sind, wobei die erste Taumelscheibe eingerichtet ist, stabförmige Artikel einer ersten Art in den jeweiligen Aufnahmemulden, vorzugsweise ausschließlich, in Richtung der zweiten Taumelscheibe entlang einer ersten Verschieberichtung zu verschieben, wobei die zweite Taumelscheibe eingerichtet ist, stabförmige Artikel einer zweiten Art in den jeweiligen Aufnahmemulden, vorzugsweise ausschließlich, in Richtung der ersten Taumelscheibe entlang einer zweiten Verschieberichtung zu verschieben, wobei die erste Verschieberichtung der stabförmigen Artikel der ersten Art entgegengesetzt zur zweiten Verschieberichtung der stabförmigen Artikel der zweiten Art ist, wobei insbesondere sich die stabförmigen Artikel der ersten Art von den stabförmigen Artikel der zweiten Art, insbesondere in der Länge, unterscheiden, die dadurch weitergebildet wird, dass bezogen auf die Förderrichtung der stabförmigen Artikel stromaufwärts oder stromabwärts der ersten Fördertrommel eine weitere Fördertrommel vorgesehen ist, wobei die weitere Fördertrommel einen um eine Rotationsachse rotierbaren Trommelkörper mit in Umfangsrichtung hintereinander angeordneten Aufnahmemulden für die stabförmigen Artikel aufweist, wobei an den beiden Seiten des Trommelkörpers der weiteren Fördertrommel jeweils eine erste Taumelscheibe und eine zweite Taumelscheibe jeweils zum längsaxialen Verschieben der stabförmigen Artikel in den Aufnahmemulden vorgesehen sind, wobei die erste Taumelscheibe der weiteren Fördertrommel eingerichtet ist, stabförmige Artikel der ersten Art in den jeweiligen Aufnahmemulden, vorzugsweise ausschließlich, in Richtung der zweiten Taumelscheibe der weiteren Fördertrommel zu verschieben, wobei die zweite Taumelscheibe der weiteren Fördertrommel eingerichtet ist, stabförmige Artikel der zweiten Art in den Aufnahmemulden, vorzugsweise ausschließlich, in Richtung der ersten Taumelscheibe der weiteren Fördertrommel zu verschieben, wobei die erste Taumelscheibe der weiteren Fördertrommel derart an dem Trommelkörper der weiteren Fördertrommel angeordnet ist, dass die Richtung, in die die stabförmigen Artikel der ersten Art in den Aufnahmemulden des Trommelkörpers der weiteren Fördertrommel verschiebbar sind oder verschoben werden, zur ersten Verschieberichtung der stabförmigen Artikel der ersten Art in den Aufnahmemulden der ersten Fördertrommel entgegengesetzt ist und dass die zweite Taumelscheibe der weiteren Fördertrommel derart an dem Trommelkörper der weiteren Fördertrommel angeordnet ist, dass die Richtung, in die die stabförmigen Artikel der zweiten Art in den Aufnahmemulden des Trommelkörpers der weiteren Fördertrommel verschiebbar sind oder verschoben werden, zur zweiten Verschieberichtung der stabförmigen Artikel der zweiten Art in den Aufnahmemulden der ersten Fördertrommel entgegengesetzt ist.

Die Erfindung beruht auf dem Gedanken, dass unter Verwendung von zwei beidseitigen Taumelscheiben an einem Trommelkörper der Fördertrommel die in den Aufnahmemulden alternierend angeordneten stabförmigen Artikel der ersten Art und der Artikel der zweiten Art in entgegengesetzte Richtungen längsaxial in den Aufnahmemulden verschoben werden. Hierzu sind für die Bewegung der an beiden Seiten des Trommelkörpers angeordneten Taumelscheiben der ersten Fördertrommel entsprechende jeweilige Bewegungskulissen für die Taumelscheiben vorgesehen. Beispielsweise sind hierbei für die erste Taumelscheibe und die zweite Taumelscheibe jeweils eine Kulissenführung oder dergleichen vorgesehen, um unterschiedliche längsaxiale Verschiebebewegungen der stabförmigen Artikel entsprechend auszuführen bzw. zu bewirken.

Mittels der Trommelanordnung bzw. der Fördertrommel werden vorzugsweise in den Aufnahmemulden hintereinander alternierend angeordnete stabförmige Artikel einer ersten Art und einer zweiten Art queraxial gefördert, wobei insbesondere die stabförmigen Artikel der ersten Art sich in der Länge von den stabförmigen Artikeln der zweiten Art unterscheiden. Sowohl für die stabförmigen Artikel der ersten Art als auch für die stabförmigen Artikel der zweiten Art werden die unterschiedlich langen stabförmigen Artikel beispielsweise vor einem Schneidvorgang gegen einen festen Anschlag jeweils, z.B. mittig, ausgerichtet. Hierzu ist jeweils der Anschlagspunkt für die stabförmigen Artikel der ersten Art und auch der Anschlagspunkt für die Artikel der zweiten Art auf der Fördertrommel fest definiert.

Im Rahmen der Erfindung ist vorzugsweise weiterhin vorgesehen, dass die Kulissenführung für die erste Taumelscheibe für die stabförmigen Artikel der ersten Art und/oder die Kulissenführung für die zweite Taumelscheibe für die stabförmigen Artikel der zweiten Art einstellbar sind, wodurch die Hublänge für die Verschiebebewegung mittels der Taumelscheiben der stabförmigen Artikel der ersten Art und für die stabförmigen Artikel der zweiten Art in den jeweiligen Aufnahmemulden der Fördertrommel, insbesondere unabhängig voneinander, variierbar sind.

Ferner zeichnet sich eine Weiterbildung der Trommelanordnung dadurch aus, dass an der ersten Taumelscheibe an der den Aufnahmemulden der Fördertrommel zugewandten Seite in Umfangsrichtung der Fördertrommel Stiftkörper vorgesehen sind, wobei die Stiftkörper sich parallel zur Rotationsachse der Fördertrommel erstrecken. In einer Ausgestaltung ist hierbei die erste Trommelscheibe mit den Stiftkörpern für die längsaxiale Bewegung der stabförmigen Artikel der ersten Art, die in der Länge kürzer als die stabförmigen Artikel der zweiten Art sind, in den entsprechenden Aufnahmemulden vorgesehen. Mittels den an den Kopfenden der stabförmigen Artikel der ersten Art ansetzenden Enden der Stiftkörper werden bei einer Hubbewegung der ersten Taumelscheibe während der Rotation der Fördertrommel die stabförmigen Artikel der ersten Art durch die Bewegung der Stiftkörper der ersten Taumelscheibe in längsaxialer Richtung verschoben.

Ferner zeichnet sich eine Ausgestaltung der Trommelanordnung dadurch aus, dass die zweite Taumelscheibe an der den Aufnahmemulden der Fördertrommel zugewandten Seite flach ausgebildet ist. Hierbei ist die zweite Taumelscheibe der ersten Fördertrommel für die längsaxiale Verschiebebewegung der stabförmigen Artikel der zweiten Art vorgesehen. Ferner ist es im Rahmen der Erfindung in einer Ausgestaltung möglich, dass die zweite Taumelscheibe Stiftkörper für die längsaxiale Bewegung der stabförmigen Artikel der zweiten Art aufweist. Hierbei sind die Stiftkörper an der den Aufnahmemulden der Fördertrommel zugewandten Seite in Umfangsrichtung der Trommel vorgesehen. Die Stiftkörper erstrecken sich hierbei im Wesentlichen parallel zur Rotationsachse der Fördertrommel.

Im Rahmen der Erfindung ist es möglich, dass die seitlich an den Taumelscheiben angeordneten Stiftkörper einstückig mit den jeweiligen Taumelringen der Taumelscheiben ausgebildet sind, so dass der jeweilige Taumelring und die daran angeordneten Stiftkörper aus einem Bauteil gebildet bzw. gedreht sind. D.h. dass aus einem Bauteil für eine Taumelscheibe ein Taumelring und die daran angeordneten Stiftköper eine einteilige Taumelscheibe gebildet wird. In einer alternativen Ausgestaltung ist es im Rahmen der Erfindung möglich, dass einzelne Stiftkörper an den jeweiligen Taumelring mittels entsprechender Befestigungsmittel, z.B. Schrauben oder dergleichen, seitlich angeordnet werden bzw. sind.

Ferner ist bei einer Ausgestaltung der Fördertrommel vorgesehen, dass die Fördertrommel zur queraxialen Förderung von mehr als zwei Arten von stabförmigen Artikeln unterschiedlicher Länge eingerichtet oder ausgebildet ist. Hierbei ist es beispielsweise denkbar, dass die Stiftkörper der Taumelscheiben unterschiedliche Längen aufweisen, um die verschieden langen stabförmigen Artikel mittels der Taumelscheiben entsprechend längsaxial zu verschieben bzw. in den Aufnahmemulden auszurichten.

Darüber hinaus zeichnet sich eine Weiterbildung der Trommelanordnung dadurch aus, dass der Trommelkörper Aufnahmemulden für die stabförmigen Artikel der ersten Art und Aufnahmemulden für die stabförmigen Artikel der zweiten Art aufweist, wobei die Aufnahmemulden für die stabförmigen Artikel der ersten Art und die Aufnahmemulden für die stabförmigen Artikel der zweiten Art sich in der Länge unterscheiden. Hierbei erstreckt sich die Länge der Aufnahmemulden parallel zur Rotationsachse der Fördertrommel.

Vorzugsweise ist dabei gemäß einem weiteren Aspekt bei der Trommelanordnung vorgesehen, dass die Aufnahmemulden für die stabförmigen Artikel der ersten Art und die Aufnahmemulden für die stabförmigen Artikel der zweiten Art in Umfangsrichtung der Fördertrommel alternierend hintereinander angeordnet sind.

Darüber hinaus ist in einer Ausführungsform der Trommelanordnung vorteilhafterweise vorgesehen, dass der Trommelkörper der ersten Fördertrommel seitlich angrenzend an die Aufnahmemulden für die stabförmigen Artikel der ersten Art an einer Seite oder an beiden Seiten der Aufnahmemulden eine Vertiefung zur Aufnahme eines Stiftkörpers, insbesondere eines Stiftkörpers der ersten Taumelscheibe der ersten Fördertrommel, aufweist. Durch die Vertiefungen des Trommelkörpers an den Aufnahmemulden für die stabförmigen Artikel der ersten Art wird ermöglicht, dass beispielsweise Stiftkörper einer Taumelscheibe zum längsaxialen Verschieben der stabförmigen Artikel in den Aufnahmemulden eingebracht werden. Im Rahmen der Erfindung ist es ebenfalls denkbar, dass der Trommelkörper derart ausgebildet ist, dass seitlich angrenzend an die Aufnahmemulden für die stabförmigen Artikel der zweiten Art an einer oder an beiden Seiten der Aufnahmemulden jeweils eine Vertiefung zur Aufnahme eines Stiftkörpers vorgesehen ist. Hierbei werden beispielsweise in die Vertiefungen, die an die Aufnahmemulden für die stabförmigen Artikel der zweiten Art angrenzen, Stiftkörper der zweiten Trommelscheibe zum längsaxialen Verschieben der stabförmigen Artikel in den Aufnahmemulden eingebracht.

Durch die längsaxiale Verschiebebewegung der stabförmigen Artikel der ersten Art und die Verschiebebewegung der stabförmigen Artikel der zweiten Art auf der Fördertrommel werden die stabförmigen Artikel beispielsweise in Bezug auf eine Schneidvorrichtung auf der Fördertrommel ausgerichtet. Durch die Anordnung einer Schneidvorrichtung an der Fördertrommel ist die Fördertrommel als Schneidtrommel ausgebildet.

Ferner zeichnet sich eine Ausgestaltung der Trommelanordnung dadurch aus, dass an der ersten Fördertrommel eine Schneidvorrichtung, insbesondere Schneidmesser, angeordnet ist.

Gemäß der Erfindung ist bezogen auf die Förderrichtung der stabförmigen Artikel stromaufwärts oder stromabwärts der ersten Fördertrommel eine weitere Fördertrommel vorgesehen, wobei die weitere Fördertrommel einen um eine Rotationsachse rotierbaren Trommelkörper mit in Umfangsrichtung hintereinander angeordneten Aufnahmemulden für die stabförmigen Artikel aufweist, wobei an den beiden Seiten des Trommelkörpers der weiteren Fördertrommel jeweils eine erste Taumelscheibe und eine zweite Taumelscheibe jeweils zum längsaxialen Verschieben der stabförmigen Artikel in den Aufnahmemulden vorgesehen sind, wobei die erste Taumelscheibe der weiteren Fördertrommel eingerichtet ist, stabförmige Artikel der ersten Art in den jeweiligen Aufnahmemulden, vorzugsweise ausschließlich, in Richtung der zweiten Taumelscheibe der weiteren Fördertrommel zu verschieben, wobei die zweite Taumelscheibe der weiteren Fördertrommel eingerichtet ist, stabförmige Artikel der zweiten Art in den Aufnahmemulden, vorzugsweise ausschließlich, in Richtung der ersten Taumelscheibe der weiteren Fördertrommel zu verschieben.

Hierbei ist im Rahmen der Erfindung vorzugsweise vorgesehen, dass für die erste Taumelscheibe und für die zweite Taumelscheibe der weiteren Fördertrommel jeweils eine entsprechende Bewegungskulisse oder Kulissenführung vorgesehen ist, um die stabförmigen Artikel der ersten Art und die stabförmigen Artikel der zweiten Art jeweils in entgegengesetzte Richtungen in den Aufnahmemulden der weiteren Fördertrommel mittels der Taumelscheiben längsaxial zu verschieben.

Durch die Kombination der ersten Fördertrommel und der weiteren Fördertrommel werden die jeweiligen stabförmigen Artikel der ersten Art und die jeweiligen stabförmigen Artikel der zweiten Art exakt in Bezug auf beispielsweise eine Schneidvorrichtung ausgerichtet, so dass die jeweils zweimal längsaxial verschobenen stabförmigen Artikel der ersten Art und die jeweils zweimal längsaxial verschobenen stabförmigen Artikel der zweiten Art in Bezug auf die Schnittebene der Schneidvorrichtung ausgerichtet werden bzw. sind, wobei die stabförmigen Artikel der ersten Art und die stabförmigen Artikel der zweiten Art jeweils auf einer der Fördertrommeln nur in eine Richtung längsaxial bewegt werden.

Gemäß der Erfindung ist die erste Taumelscheibe der weiteren Fördertrommel derart an dem Trommelkörper der weiteren Fördertrommel angeordnet, dass die Richtung, in die die stabförmigen Artikel der ersten Art in den Aufnahmemulden des Trommelkörpers der weiteren Fördertrommel verschiebbar sind oder verschoben werden, zur ersten Verschieberichtung der stabförmigen Artikel der ersten Art in den Aufnahmemulden der ersten Fördertrommel entgegengesetzt ist und dass die zweite Taumelscheibe der weiteren Fördertrommel derart an dem Trommelkörper der weiteren Fördertrommel angeordnet ist, dass die Richtung, in die die stabförmigen Artikel der zweiten Art in den Aufnahmemulden des Trommelkörpers der weiteren Fördertrommel verschiebbar sind oder verschoben werden, zur zweiten Verschieberichtung der stabförmigen Artikel der zweiten Art in den Aufnahmemulden der ersten Fördertrommel entgegengesetzt ist.

Vorzugsweise sind an der ersten Taumelscheibe der weiteren Fördertrommel an der den Aufnahmemulden der weiteren Fördertrommel zugewandten Seite in Umfangsrichtung Stiftkörper vorgesehen, wobei die Stiftkörper sich parallel zur Rotationsachse der weiteren Fördertrommel erstrecken. Im Rahmen der Erfindung kann auch vorgesehen sein, dass an der zweiten Taumelscheibe der weiteren Fördertrommel Stiftkörper zur längsaxialen Bewegung der stabförmigen Artikel der zweiten Art vorgesehen sind. Die oben genannten Ausgestaltungen der Taumelscheiben für die erste Fördertrommel gelten ebenfalls in entsprechender Weise für die Taumelscheiben der weiteren Fördertrommel.

Außerdem ist es bei einer Weiterbildung der Trommelanordnung bevorzugt, dass die zweite Taumelscheibe der weiteren Fördertrommel an der den Aufnahmemulden der weiteren Fördertrommel zugewandten Seite flach ausgebildet ist.

Insbesondere ist bei einem weiteren Aspekt der Trommelanordnung vorgesehen, dass der Trommelkörper der weiteren Fördertrommel Aufnahmemulden für die stabförmigen Artikel der ersten Art und Aufnahmemulden für die stabförmigen Artikel der zweiten Art aufweist, wobei die Aufnahmemulden für die stabförmigen Artikel der ersten Art und die Aufnahmemulden für die stabförmigen Artikel der zweiten Art sich in der Länge, bezogen auf die Rotationsachse der weiteren Fördertrommel, unterscheiden.

Ferner sind zweckmäßigerweise die Aufnahmemulden der weiteren Fördertrommel für die stabförmigen Artikel der ersten Art und die Aufnahmemulden der weiteren Fördertrommel für die stabförmigen Artikel der zweiten Art in Umfangsrichtung der weiteren Fördertrommel alternierend hintereinander angeordnet.

Vorzugsweise weist der Trommelkörper der weiteren Fördertrommel seitlich angrenzend an die Aufnahmemulden für die stabförmigen Artikel der ersten Art an einer Seite oder an beiden Seiten der Aufnahmemulden jeweils eine Vertiefung zur Aufnahme eines Stiftkörpers, insbesondere eines Stiftkörpers der ersten Taumelscheibe der, vorzugsweise weiteren, Fördertrommel auf.

Im Rahmen der Erfindung ist es ebenfalls möglich, dass der Trommelkörper der weiteren Fördertrommel seitlich angrenzend an die Aufnahmemulden für die stabförmigen Artikel der zweiten Art an einer Seite oder an beiden Seiten der Aufnahmemulden jeweils eine Vertiefung zur Aufnahme eines Stiftkörpers, insbesondere der zweiten Taumelscheibe der, vorzugsweise weiteren, Fördertrommel aufweist.

Bei der Trommelanordnung ist es ferner bevorzugt, dass in Förderrichtung der stabförmigen Artikel zwei Fördertrommeln mit jeweils zwei Taumelscheiben vorgesehen sind, um zwei unterschiedlich lange Arten an stabförmigen Artikeln, die queraxial hintereinander alternierend angeordnet sind und in queraxialer Richtung gefördert werden, mittels den Taumelscheiben auszurichten, wobei an der stromabwärtigen Fördertrommel eine Schneidvorrichtung, insbesondere ein Schneidmesser, angeordnet ist, um die z.B. mittig zur Schneidebene der Schneidvorrichtung ausgerichteten stabförmigen Artikel der ersten Art und der stabförmigen Artikel der zweiten Art auf der stromabwärtigen Fördertrommel zu schneiden.

Ferner wird die Aufgabe gelöst durch eine Maschine der Tabak verarbeitenden Industrie, insbesondere Multisegmentfilterherstellungsmaschine oder Filteransetzmaschine, mit einer voranstehend beschriebenen Trommelanordnung. Zur Vermeidung von Wiederholungen wird auf die voranstehenden Ausführungen ausdrücklich verwiesen.

Außerdem wird die Aufgabe gelöst durch die Verwendung einer erfindungsgemäßen Trommelanordnung, wie voranstehend beschrieben, zum queraxialen Fördern von stabförmigen Artikeln der Tabak verarbeitenden Industrie, insbesondere Filterstabsegmente oder Filterstabsegmentgruppen. Hierzu wird auf die voranstehenden Ausführungen zur Trommelanordnung explizit verwiesen.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: schematisch eine Ansicht einer Trommelanordnung einer Multisegmentfilterherstellungsmaschine im Ausschnitt;
- Fig. 2: schematisch im Ausschnitt eine Draufsicht auf eine erste Taumeltrommel der Trommelanordnung aus Fig. 1 und
- Fig. 3: eine schematische Ansicht der zweiten Trommel der Trommelanordnung aus Fig. 1.

Im Rahmen der Erfindung sind Merkmale, die mit "insbesondere" oder "vorzugsweise" gekennzeichnet sind, als fakultative Merkmale zu verstehen.

In den Zeichnungen sind jeweils gleiche oder gleichartige Elemente und/oder Teile mit denselben Bezugsziffern versehen, so dass von einer erneuten Vorstellung jeweils abgesehen wird.

In Fig. 1 ist schematisch im Ausschnitt eine Trommelanordnung T gezeigt, die beispielsweise Bestandteil einer Multisegmentfilterherstellungsmaschine M ist. Die Trommelanordnung T weist bezogen auf die Förderrichtung von stabförmigen Artikeln, die mittels der Trommelanordnung T queraxial gefördert werden, eine Taumeltrommel 10 auf, auf der stabförmige Artikel hintereinander in Aufnahmemulden der Taumeltrommel 10 angeordnet sind und in queraxialer Richtung zu einer in Förderrichtung nachfolgenden Taumeltrommel 20 gefördert werden und an die entsprechenden Aufnahmemulden der Taumeltrommel 20 übergeben werden.

Die von der ersten Taumeltrommel 10 an die Taumeltrommel 20 übergebenen stabförmigen Artikel werden mittels eines an der Taumeltrommel 20 angeordneten rotierenden Schneidmessers 30 mittig geschnitten, so dass anschließend die geschnittenen stabförmigen Artikel von der Taumeltrommel 20 an eine nachfolgende weitere (hier nicht dargestellte) Fördertrommel übergeben werden.

Weitere Einzelheiten zu der Taumeltrommel 10 und der Taumeltrommel 20 sind in den schematischen Ansichten in Fig. 2 bzw. Fig. 3 im Ausschnitt dargestellt.

In Fig. 2 ist schematisch eine Draufsicht auf eine Taumeltrommel 10 der Trommelanordnung T aus Fig. 1 im Ausschnitt dargestellt. Die Taumeltrommel 10 weist einen Trommelkörper 13 auf, der in Umfangsrichtung Aufnahmemulden 11, 12 aufweist, die alternierend hintereinander angeordnet sind. Die Aufnahmemulden 11 sind hierbei in ihrer Längserstreckung, d.h. parallel zur Rotationsachse der Taumeltrommel 10, in der Länge kürzer als die Aufnahmemulden 12. In den Aufnahmemulden 11 werden bzw. sind stabförmige Artikel 41 aufgenommen, die kürzer als die in den längeren Aufnahmemulden 12 angeordneten bzw. aufgenommenen stabförmigen Artikel 42 sind.

Der Trommelkörper 13 ist hier zwischen zwei seitlich angeordneten Taumelscheiben 15, 16 angeordnet. Hierbei weist die Taumelscheibe 15 Stiftkörper 17 in Umfangsrichtung auf, die in Ausnehmungen 19 der Taumelscheibe 13 im Bereich der Aufnahmemulden 11 für die kürzeren stabförmigen Artikel 41 eingreifen. Mittels der Taumelscheibe 15 werden die in den Aufnahmemulden 11 angeordneten kürzeren stabförmigen Artikel 41 in Richtung der zweiten Taumelscheibe 16 längsaxial bewegt. Die zweite Taumelscheibe 16 ist an der Innenseite zum Trommelkörper 13 glatt oder eben ausgebildet, wobei mittels der Taumelscheibe 16 die längeren stabförmigen Artikel 42 in den Aufnahmemulden 12 in Richtung der anderen Taumelscheibe 15 bewegt werden. Mittels der Taumelscheiben 15, 16 wird ein entsprechender mechanischer Druck auf die jeweils den Taumelscheiben 15, 16 zugewandten Kopfenden ausgeübt, so dass die stabförmigen Artikel 41, 42 in den Aufnahmemulden 11, 12 längsaxial bewegt werden.

An den vom Trommelkörper 13 abgewandten Außenseiten der Taumelscheiben 15, 16 sind rotierbare Laufrollen 18 angeordnet, die in Kontakt mit den Außenseiten der Taumelscheiben 15, 16 gebracht werden oder sind, um bei Kontakt eine entsprechende Auslenkung der Taumelscheiben 15, 16 in längsaxialer Richtung der jeweils zu bewegenden stabförmigen Artikel 41, 42 in den Aufnahmemulden 11, 12 zu bewirken.

In Fig. 3 ist schematisch eine Ansicht der Taumeltrommel 20 im Bereich des Schneidmessers 30 im Ausschnitt gezeigt. Durch die Anordnung des Schneidmessers 30 an der Taumeltrommel 20 ist die Taumeltrommel 20 als Schneidtrommel zum Schneiden der stabförmigen Artikel 41, 42 angeordnet.

Die Taumeltrommel 20 weist einen Trommelkörper 23 auf, der in Umfangsrichtung alternierend hintereinander angeordnete Aufnahmemulden 21, 22 für die von der Taumeltrommel 10 an die Taumeltrommel 20 übergebenen stabförmigen Artikel 41, 42 aufweist. Nach der Übergabe der stabförmigen Artikel von der Taumeltrommel 10 an die Taumeltrommel 20 werden in den ihrer Länge kürzeren Aufnahmemulden 21 die kürzeren stabförmigen Artikel 41 und in den längeren Aufnahmemulden 22 die längeren stabförmigen Artikel 42 queraxial unter Rotation des Trommelkörpers 23 in Richtung des Schneidmessers 30 gefördert.

Der Trommelkörper 23 ist im Bereich der kürzeren Aufnahmemulden 21 seitlich mit Ausnehmungen 29 an den Aufnahmemulden 21 ausgebildet.

Der Trommelkörper 23 der Taumeltrommel 20 ist zwischen zwei Taumelscheiben 25, 26 angeordnet, wobei die Taumelscheibe 25 mit Stiftkörpern 27 ausgebildet ist, die in die Ausnehmungen 29 des Trommelkörpers 23 eingreifen. Die zweite Taumelscheibe 26 ist an der den Aufnahmemulden 21, 22 zugewandten Seite eben ausgebildet.

Mittels der Stiftkörper 27 der Taumelscheibe 25 werden die in den Aufnahmemulden 21 angeordneten kürzeren stabförmigen Artikel 41 in Richtung der Taumelscheibe 26 bewegt, während mittels der Taumelscheibe 26 die in den Aufnahmemulden 22 angeordneten längeren stabförmigen Artikel 42 in Richtung der Taumelscheibe 25 längsaxial bewegt werden.

Durch die Kombination der beiden Taumeltrommeln 10, 20 werden die kürzeren stabförmigen Artikel 41 und die längeren stabförmigen Artikel 42 durch eine erste lineare bzw. längsaxiale Verschiebebewegung auf der ersten Taumeltrommel 10 zunächst jeweils in eine Richtung bewegt, während auf der zweiten Taumeltrommel 20 die stabförmigen Artikel 41, 42 in die entgegengesetzte Richtung längsaxial bewegt werden, wobei durch die Hin- und Herbewegung die stabförmigen Artikel 41, 42 in Bezug auf das Schneidmesser 30 mittig ausgerichtet werden. Der Trommelkörper 23 weist in Umfangsrichtung eine umlaufende Nut 24 auf, in die das Schneidmesser 30 eingreift, um die stabförmigen Artikel 41, 42 mittig zu schneiden.

Um eine längsaxiale Verschiebebewegung der stabförmigen Artikel 41, 42 mittels der Taumelscheiben 25, 26 zu bewirken, sind an den vom Trommelkörper 23 abgewandten Außenseiten der Taumelscheiben 25, 26 rotierend gelagerte Laufrollen 28 vorgesehen, die in Kontakt mit den Außenseiten der Taumelscheiben 25, 26 gebracht werden. Hierbei ist die Position der Laufrollen 28 in Bezug auf die Rotationsachse der Taumeltrommel 20 einstellbar und variierbar.

### Bezugszeichenliste

- 10: Taumeltrommel
- 11: Aufnahmemulde
- 12: Aufnahmemulde
- 13: Trommelkörper
- 15: Taumelscheibe
- 16: Taumelscheibe
- 17: Stiftkörper
- 18: Laufrolle
- 19: Ausnehmung
- 20: Taumeltrommel
- 21: Aufnahmemulde
- 22: Aufnahmemulde
- 23: Trommelkörper
- 24: Nut
- 25: Taumelscheibe
- 26: Taumelscheibe
- 27: Stiftkörper
- 28: Laufrolle
- 29: Ausnehmung
- 30: Schneidmesser
- 41: stabförmiger Artikel
- 42: stabförmiger Artikel

- M: Multisegmentfilterherstellungsmaschine
- T: Trommelanordnung

## Patentansprüche

1. Trommelanordnung (T) zum queraxialen Fördern von stabförmigen Artikeln (41, 42) der Tabak verarbeitenden Industrie, insbesondere Filterstabsegmente oder Filterstabsegmentgruppen, mit wenigstens einer ersten Fördertrommel (20), wobei die erste Fördertrommel (20) einen um eine Rotationsachse rotierbaren Trommelkörper (23) mit in Umfangsrichtung hintereinander angeordneten Aufnahmemulden (21, 22) für die stabförmigen Artikel (41, 42) aufweist, wobei an den beiden Stirnseiten des Trommelkörpers (23) jeweils eine erste Taumelscheibe (25) und eine zweite Taumelscheibe (26) jeweils zum längsaxialen Verschieben der stabförmigen Artikel in den Aufnahmemulden (21, 22) vorgesehen sind, wobei die erste Taumelscheibe (25) eingerichtet ist, stabförmige Artikel einer ersten Art (41) in den jeweiligen Aufnahmemulden (21), vorzugsweise ausschließlich, in Richtung der zweiten Taumelscheibe (26) entlang einer ersten Verschieberichtung zu verschieben, wobei die zweite Taumelscheibe (26) eingerichtet ist, stabförmige Artikel einer zweiten Art (42) in den jeweiligen Aufnahmemulden (22), vorzugsweise ausschließlich, in Richtung der ersten Taumelscheibe (25) entlang einer zweiten Verschieberichtung zu verschieben, wobei die erste Verschieberichtung der stabförmigen Artikel der ersten Art (41) entgegengesetzt zur zweiten Verschieberichtung der stabförmigen Artikel der zweiten Art (42) ist, wobei insbesondere sich die stabförmigen Artikel der ersten Art (41) von den stabförmigen Artikel der zweiten Art (42), insbesondere in der Länge, unterscheiden,
***dadurch gekennzeichnet, dass***
bezogen auf die Förderrichtung der stabförmigen Artikel (41, 42) stromaufwärts oder stromabwärts der ersten Fördertrommel (20) eine weitere Fördertrommel (10) vorgesehen ist, wobei die weitere Fördertrommel (10) einen um eine Rotationsachse rotierbaren Trommelkörper (13) mit in Umfangsrichtung hintereinander angeordneten Aufnahmemulden (11, 12) für die stabförmigen Artikel (41, 42) aufweist, wobei an den beiden Stirnseiten des Trommelkörpers (13) der weiteren Fördertrommel (10) jeweils eine erste Taumelscheibe (15) und eine zweite Taumelscheibe (16) jeweils zum längsaxialen Verschieben der stabförmigen Artikel in den Aufnahmemulden (11, 12) vorgesehen sind, wobei die erste Taumelscheibe (15) der weiteren Fördertrommel (10) eingerichtet ist, stabförmige Artikel der ersten Art (41) in den jeweiligen Aufnahmemulden (11), vorzugsweise ausschließlich, in Richtung der zweiten Taumelscheibe (16) der weiteren Fördertrommel (10) zu verschieben, wobei die zweite Taumelscheibe (16) der weiteren Fördertrommel (10) eingerichtet ist, stabförmige Artikel der zweiten Art (42) in den jeweiligen Aufnahmemulden (12), vorzugsweise ausschließlich, in Richtung der ersten Taumelscheibe (15) der weiteren Fördertrommel (10) zu verschieben, wobei die erste Taumelscheibe (15) der weiteren Fördertrommel (10) derart an dem Trommelkörper (13) der weiteren Fördertrommel (10) angeordnet ist, dass die Richtung, in die die stabförmigen Artikel der ersten Art (41) in den Aufnahmemulden des Trommelkörpers (13) der weiteren Fördertrommel (10) verschiebbar sind oder verschoben werden, zur ersten Verschieberichtung der stabförmigen Artikel der ersten Art (41) in den Aufnahmemulden der ersten Fördertrommel (20) entgegengesetzt ist, und dass die zweite Taumelscheibe (16) der weiteren Fördertrommel (10) derart an dem Trommelkörper (13) der weiteren Fördertrommel (10) angeordnet ist, dass die Richtung, in die die stabförmigen Artikel der zweiten Art (42) in den Aufnahmemulden des Trommelkörpers (13) der weiteren Fördertrommel (10) verschiebbar sind oder verschoben werden, zur zweiten Verschieberichtung der stabförmigen Artikel zweiten Art (42) in den Aufnahmemulden der ersten Fördertrommel (20) entgegengesetzt ist.

2. Trommelanordnung (T) nach Anspruch 1, **dadurch gekennzeichnet, dass** an der ersten Taumelscheibe (25) an der den Aufnahmemulden (21) der Fördertrommel (20) zugewandten Seite in Umfangsrichtung der Fördertrommel (20) Stiftkörper (27) vorgesehen sind, wobei die Stiftkörper (27) sich parallel zur Rotationsachse der Fördertrommel (20) erstrecken.

3. Trommelanordnung (T) nach Anspruch 1 oder 2, **dadurch gekennzeichnet, dass** die zweite Taumelscheibe (26) an der den Aufnahmemulden (21, 22) der Fördertrommel (20) zugewandten Seite flach ausgebildet ist.

4. Trommelanordnung (T) nach einem der Ansprüche 1 bis 3, **dadurch gekennzeichnet, dass** der Trommelkörper (23) Aufnahmemulden (21) für die stabförmigen Artikel der ersten Art (41) und Aufnahmemulden (22) für die stabförmigen Artikel der zweiten Art (42) aufweist, wobei die Aufnahmemulden (21) für die stabförmigen Artikel der ersten Art (41) und die Aufnahmemulden (22) für die stabförmigen Artikel der zweiten Art (42) sich in der Länge unterscheiden.

5. Trommelanordnung (T) nach Anspruch 4, **dadurch gekennzeichnet, dass** die Aufnahmemulden (21) für die stabförmigen Artikel der ersten Art (41) und die Aufnahmemulden (22) für die stabförmigen Artikel der zweiten Art (42) in Umfangsrichtung der Fördertrommel (20) alternierend hintereinander angeordnet sind.

6. Trommelanordnung (T) nach Anspruch 4 oder 5, **dadurch gekennzeichnet, dass** der Trommelkörper (23) der ersten Fördertrommel (20) seitlich angrenzend an die Aufnahmemulden (21) für die stabförmigen Artikel der ersten Art (41) an einer Seite oder an beiden Seiten der Aufnahmemulden eine Vertiefung (29) zur Aufnahme eines Stiftkörpers (27), insbesondere eines Stiftkörpers (27) der ersten Taumelscheibe (25) der ersten Fördertrommel (20), aufweist.

7. Trommelanordnung (T) nach einem der Ansprüche 1 bis 6, **dadurch gekennzeichnet, dass** an der ersten Fördertrommel (20) eine Schneidvorrichtung (30), insbesondere Schneidmesser (30), angeordnet ist.

8. Trommelanordnung (T) nach einem der Ansprüche 1 bis 7, **dadurch gekennzeichnet, dass** an der ersten Taumelscheibe (15) der weiteren Fördertrommel (10) an der den Aufnahmemulden (11, 12) der weiteren Fördertrommel (10) zugewandten Seite in Umfangsrichtung Stiftkörper (17) vorgesehen sind, wobei die Stiftkörper (17) sich parallel zur Rotationsachse der weiteren Fördertrommel (10) erstrecken.

9. Trommelanordnung (T) nach einem der Ansprüche 1 bis 8, **dadurch gekennzeichnet, dass** die zweite Taumelscheibe (16) der weiteren Fördertrommel (10) an der den Aufnahmemulden (11, 12) der weiteren Fördertrommel (10) zugewandten Seite flach ausgebildet ist.

10. Trommelanordnung (T) nach einem der Ansprüche 1 bis 9, **dadurch gekennzeichnet, dass** der Trommelkörper (13) der weiteren Fördertrommel (10) Aufnahmemulden (11) für die stabförmigen Artikel der ersten Art (41) und Aufnahmemulden (12) für die stabförmigen Artikel der zweiten Art (42) aufweist, wobei die Aufnahmemulden (11) für die stabförmigen Artikel der ersten Art (41) und die Aufnahmemulden (12) für die stabförmigen Artikel der zweiten Art (42) sich in der Länge unterscheiden, wobei insbesondere die Aufnahmemulden (11, 12) der weiteren Fördertrommel (10) für die stabförmigen Artikel der ersten Art (41) und die Aufnahmemulden der weiteren Fördertrommel (10) für die stabförmigen Artikel der zweiten Art (42) in Umfangsrichtung der weiteren Fördertrommel (10) alternierend hintereinander angeordnet sind.

11. Trommelanordnung (T) nach einem der Ansprüche 1 bis 10, **dadurch gekennzeichnet, dass** der Trommelkörper (13) der weiteren Fördertrommel (10) seitlich angrenzend an die Aufnahmemulden (11) für die stabförmigen Artikel der ersten Art (41) an einer Seite oder an beiden Seiten der Aufnahmemulden (11) jeweils eine Vertiefung (19) zur Aufnahme eines Stiftkörpers (17), insbesondere eines Stiftkörpers (17) der ersten Taumelscheibe (15) der, vorzugsweise weiteren, Fördertrommel (10) aufweist.

12. Maschine (M) der Tabak verarbeitenden Industrie, insbesondere Multisegmentfilterherstellungsmaschine (M) oder Filteransetzmaschine, mit einer Trommelanordnung (T) nach einem der Ansprüche 1 bis 11.

13. Verwendung einer Trommelanordnung (T) nach einem der Ansprüche 1 bis 11 zum queraxialen Fördern von stabförmigen Artikeln (41, 42) der Tabak verarbeitenden Industrie, insbesondere Filterstabsegmente oder Filterstabsegmentgruppen.

## Claims

1. A drum arrangement (T) for conveying rod-like articles (41, 42) of the tobacco-processing industry, in particular filter rod segments or filter rod segment groups, in an axially transverse direction, with at least one first conveying drum (20), wherein the first conveying drum (20) has a drum body (23) that can rotate about an axis of rotation and has receiving recesses (21, 22) arranged one behind the other in the circumferential direction for the rod-like articles (41, 42), wherein a first swash plate (25) and a second swash plate (26) are provided on each of the two end faces of the drum body (23) and are in each case provided for displacing the rod-like articles in the receiving recesses (21, 22) in a longitudinally axial manner, wherein the first swash plate (25) is configured to displace rod-like articles of a first type (41) in the respective receiving recesses (21), preferably exclusively, in the direction of the second swash plate (26) along a first displacement direction, wherein the second swash plate (26) is configured to displace rod-like articles of a second type (42) in the respective receiving recesses (22), preferably exclusively, in the direction of the first swash plate (25) along a second displacement direction, wherein the first displacement direction of the rod-like articles of the first type (41) is opposite to the second displacement direction of the rod-like articles of the second type (42), wherein in particular the rod-like articles of the first type (41) differ from the rod-like articles of the second type (42), in particular in length, **characterized in that** an additional conveying drum (10) is provided upstream or downstream of the first conveying drum (20) with reference to the conveying direction of the rod-like articles (41, 42), wherein in each case the additional conveying drum (10) has a drum body (13) that can rotate about an axis of rotation and has receiving recesses (11, 12), arranged one behind the other in the circumferential direction, for the rod-like articles (41, 42), wherein a first swash plate (15) and a second swash plate (16) are provided on each of the two end faces of the drum body (13) of the additional conveying drum (10) and are in each case provided for displacing the rod-like articles in the receiving recesses (11, 12) in a longitudinally axial manner, wherein the first swash plate (15) of the additional conveying drum (10) is configured to displace rod-like articles of the first type (41) in the respective receiving recesses (11), preferably exclusively, in the direction of the second swash plate (16) of the additional conveying drum (10), wherein the second swash plate (16) of the additional conveying drum (10) is configured to displace rod-like articles of the second type (42) in the respective receiving recesses (12), preferably exclusively, in the direction of the first swash plate (15) of the additional conveying drum (10), wherein the first swash plate (15) of the additional conveying drum (10) is arranged on the drum body (13) of the additional conveying drum (10) such that the direction in which the rod-like articles of the first type (41) can be displaced or are displaced in the receiving recesses of the drum body (13) of the additional conveying drum (10) is opposite to the first displacement direction of the rod-like articles of the first type (41) in the receiving recesses of the first conveying drum (20), and **in that** the second swash plate (16) of the additional conveying drum (10) is arranged on the drum body (13) of the additional conveying drum (10) such that the direction in which the rod-like articles of the second type (42) can be displaced or are displaced in the receiving recesses of the drum body (13) of the additional conveying drum (10) is opposite to the second displacement direction of the rod-like articles of the second type (42) in the receiving recesses of the first conveying drum (20).

2. The drum arrangement (T) according to claim 1, **characterized in that** pin bodies (27) are provided on the first swash plate (25) on the side facing the receiving recesses (21) of the conveying drum (20) in the circumferential direction of the conveying drum (20), wherein the pin bodies (27) extend parallel to the axis of rotation of the conveying drum (20).

3. The drum arrangement (T) according to claim 1 or 2, **characterized in that** the second swash plate (26) is flat on the side facing the receiving recesses (21, 22) of the conveying drum (20).

4. The drum arrangement (T) according to one of claims 1 to 3, **characterized in that** the drum body (23) has receiving recesses (21) for the rod-like articles of the first type (41) and receiving recesses (22) for the rod-like articles of the second type (42), wherein the receiving recesses (21) for the rod-like articles of the first type (41) and the receiving recesses (22) for the rod-like articles of the second type (42) differ in length.

5. The drum arrangement (T) according to claim 4, **characterized in that** the receiving recesses (21) for the rod-like articles of the first type (41) and the receiving recesses (22) for the rod-like articles of the second type (42) are arranged alternating one behind the other in the circumferential direction of the conveying drum (20).

6. The drum arrangement (T) according to claim 4 or 5, **characterized in that** the drum body (23) of the first conveying drum (20) has a depression (29) for receiving a pin body (27), in particular a pin body (27) of the first swash plate (25) of the first conveying drum (20), laterally adjacent to the receiving recesses (21) for the rod-like articles of the first type (41) on one side or on both sides of the receiving recesses.

7. The drum arrangement (T) according to one of claims 1 to 6, **characterized in that** a cutting device (30), in particular a cutting knife (30), is arranged on the first conveying drum (20).

8. The drum arrangement (T) according to one of claims 1 to 7, **characterized in that** pin bodies (17) are provided on the first swash plate (15) of the additional conveying drum (10) on the side facing the receiving recesses (11, 12) of the additional conveying drum (10) in the circumferential direction, wherein the pin bodies (17) extend parallel to the axis of rotation of the additional conveying drum (10).

9. The drum arrangement (T) according to one of claims 1 to 8, **characterized in that** the second swash plate (16) of the additional conveying drum (10) is flat on the side facing the receiving recesses (11, 12) of the additional conveying drum (10).

10. The drum arrangement (T) according to one of claims 1 to 9, **characterized in that** the drum body (13) of the additional conveying drum (10) has receiving recesses (11) for the rod-like articles of the first type (41) and receiving recesses (12) for the rod-like articles of the second type (42), wherein the receiving recesses (11) for the rod-like articles of the first type (41) and the receiving recesses (12) for the rod-like articles of the second type (42) differ in length, wherein in particular the receiving recesses (11, 12) of the additional conveying drum (10) for the rod-like articles of the first type (41) and the receiving recesses of the additional conveying drum (10) for the rod-like articles of the second type (42) are arranged alternating one behind the other in the circumferential direction of the additional conveying drum (10).

11. The drum arrangement (T) according to one of claims 1 to 10, **characterized in that** the drum body (13) of the additional conveying drum (10) has a recess (19) for receiving a pin body (17), in particular a pin body (17) of the first swash plate (15) of the, preferably additional, conveying drum (10), laterally adjacent to each of the receiving recesses (11) for the rod-like articles of the first type (41) on one side or on both sides of the receiving recesses (11).

12. A machine (M) of the tobacco-processing industry, in particular a multisegment filter producing machine (M) or a filter assembling machine, with a drum arrangement (T) according to one of claims 1 to 11.

13. A use of a drum arrangement (T) according to one of claims 1 to 11 for conveying rod-like articles (41, 42) of the tobacco-processing industry, in particular filter rod segments or filter rod segment groups, in an axially transverse direction.

## Revendications

1. Agencement de tambour (T) pour le transport transversal à l'axe d'articles en forme de bâtonnets (41, 42) de l'industrie de transformation du tabac, en particulier de segments de bâtonnets de filtre ou de groupes de segments de bâtonnets de filtre, avec au moins un premier tambour de transport (20), le premier tambour de transport (20) comportant un corps de tambour (23) apte à tourner autour d'un axe de rotation, présentant, agencés selon la direction circonférentielle les uns par rapport aux autres, des augets de réception (21, 22) pour les articles en forme de bâtonnets (41, 42), un premier plateau oscillant (25) et un deuxième plateau oscillant (26) étant prévus sur les deux côtés frontaux respectifs du corps de tambour (23) pour déplacer les articles en forme de bâtonnets dans les augets de réception (21, 22) dans le sens de l'axe longitudinal, le premier plateau oscillant (25) étant agencé de façon à déplacer des articles en forme de bâtonnets d'un premier type (41) dans les augets de réception respectifs (21), de préférence exclusivement, en direction du deuxième plateau oscillant (26) le long d'une première direction de déplacement, le deuxième plateau oscillant (26) étant conçu pour déplacer des articles en forme de bâtonnets d'un deuxième type (42) dans les augets de réception respectifs (22), de préférence exclusivement, en direction du premier plateau oscillant (25) le long d'une deuxième direction de déplacement, la première direction de déplacement des articles en forme de bâtonnets du premier type (41) étant opposée à la deuxième direction de déplacement des articles en forme de bâtonnets du deuxième type (42), les articles en forme de bâtonnets du premier type (41) se distinguant en particulier des articles en forme de bâtonnets du deuxième type (42), notamment par leur longueur, **caractérisé en ce que** un autre tambour de transport (10) est prévu en amont ou en aval du premier tambour de transport (20) par rapport à la direction de transport des articles en forme de bâtonnets (41, 42), ledit autre tambour de transport (10) comprenant un corps de tambour (13) apte à tourner autour d'un axe de rotation, présentant, agencés selon la direction circonférentielle les uns par rapport aux autres, des augets de réception (11, 12) pour les articles en forme de bâtonnets (41, 42), un premier plateau oscillant (15) et un deuxième plateau oscillant (16) étant prévus sur les deux côtés frontaux respectifs du corps de tambour (13) dudit autre tambour de transport (10) pour déplacer les articles en forme de bâtonnets dans les augets de réception (11, 12), le premier plateau oscillant (15) dudit autre tambour de transport (10) étant conçu de façon à déplacer des articles en forme de bâtonnets du premier type (41) dans les augets de réception respectifs (11), de préférence exclusivement, en direction du deuxième plateau oscillant (16) dudit autre tambour de transport (10), le deuxième plateau oscillant (16) dudit autre tambour de transport (10) étant conçu pour déplacer des articles en forme de bâtonnets du deuxième type (42) dans les augets de réception respectifs (12), de préférence exclusivement, en direction du premier plateau oscillant (15) dudit autre tambour de transport (10), le premier plateau oscillant (15) dudit autre tambour de transport (10) étant agencé sur le corps de tambour (13) dudit autre tambour de transport (10) de telle sorte que la direction, dans laquelle les articles en forme de bâtonnets du premier type (41) sont aptes à être déplacés ou sont déplacés dans les augets de réception du corps de tambour (13) dudit autre tambour de transport (10), est opposée à la première direction de déplacement des articles en forme de bâtonnets du premier type (41) dans les augets de réception du premier tambour de transport (20), et **en ce que** le deuxième plateau oscillant (16) dudit autre tambour de transport (10) est agencé sur le corps de tambour (13) dudit autre tambour de transport (10) de telle sorte que la direction dans laquelle les articles en forme de bâtonnets du deuxième type (42) sont aptes à être déplacés ou sont déplacés dans les augets de réception du corps de tambour (13) dudit autre tambour de transport (10) est opposée à la deuxième direction de déplacement des articles en forme de bâtonnets du deuxième type (42) dans les augets de réception du premier tambour de transport (20).

2. Agencement de tambour (T) selon la revendication 1, **caractérisé en ce que** des corps de broche (27) sont prévus sur le premier plateau oscillant (25) sur le côté tourné vers les augets de réception (21) du tambour de transport (20) dans la direction circonférentielle du tambour de transport (20), les corps de broche (27) s'étendant parallèlement à l'axe de rotation du tambour de transport (20).

3. Agencement de tambour (T) selon la revendication 1 ou la revendication 2, **caractérisé en ce que** le deuxième plateau oscillant (26) est réalisé de façon à être plat sur le côté tourné vers les augets de réception (21, 22) du tambour de transport (20).

4. Agencement de tambour (T) selon l'une des revendications 1 à 3, **caractérisé en ce que** le corps de tambour (23) présente des augets de réception (21) pour les articles en forme de bâtonnets du premier type (41) et des augets de réception (22) pour les articles en forme de bâtonnets du deuxième type (42), les augets de réception (21) pour les articles en forme de bâtonnets du premier type (41) et les augets de réception (22) pour les articles en forme de bâtonnets du deuxième type (42) se distinguant par leur longueur.

5. Agencement de tambour (T) selon la revendication 4, **caractérisé en ce que** les augets de réception (21) pour les articles en forme de bâtonnets du premier type (41) et les augets de réception (22) pour les articles en forme de bâtonnets du deuxième type (42) sont agencées en alternance les unes derrière les autres dans la direction circonférentielle du tambour de transport (20).

6. Agencement de tambour (T) selon la revendication 4 ou la revendication 5, **caractérisé en ce que** le corps de tambour (23) du premier tambour de transport (20) présente, de manière latéralement adjacente aux augets de réception (21) pour les articles en forme de bâtonnets du premier type (41), sur un côté ou sur les deux côtés des augets de réception, un évidement (29) destiné à recevoir un corps de broche (27), en particulier un corps de broche (27) du premier plateau oscillant (25) du premier tambour de transport (20).

7. Agencement de tambour (T) selon l'une des revendications 1 à 6, **caractérisé en ce qu'**un dispositif de coupe (30), en particulier des lames de coupe (30), est agencé sur le premier tambour de transport (20).

8. Agencement de tambour (T) selon l'une des revendications 1 à 7, **caractérisé en ce que** des corps de broche (17) sont prévus sur le premier plateau oscillant (15) dudit autre tambour de transport (10) sur le côté tourné vers les augets de réception (11, 12) dudit autre tambour de transport (10) dans la direction circonférentielle, les corps de broche (17) s'étendant parallèlement à l'axe de rotation dudit autre tambour de transport (10).

9. Agencement de tambour (T) selon l'une des revendications 1 à 8, **caractérisé en ce que** le deuxième plateau oscillant (16) dudit autre tambour de transport (10) est plat sur le côté tourné vers les augets de réception (11, 12) dudit autre tambour de transport (10).

10. Agencement de tambour (T) selon l'une des revendications 1 à 9, **caractérisé en ce que** le corps de tambour (13) dudit autre tambour de transport (10) présente des augets de réception (11) pour les articles en forme de bâtonnets du premier type (41) et des augets de réception (12) pour les articles en forme de bâtonnets du deuxième type (42), les augets de réception (11) pour les articles en forme de bâtonnets du premier type (41) et les augets de réception (12) pour les articles en forme de bâtonnets du deuxième type (42) se distinguant par leur longueur, les augets de réception (11, 12) dudit autre tambour de transport (10) pour les articles en forme de bâtonnets du premier type (41) et les augets de réception dudit autre tambour de transport (10) pour les articles en forme de bâtonnets du deuxième type (42) étant notamment agencées en alternance les uns derrière les autres dans la direction circonférentielle dudit autre tambour de transport (10).

11. Agencement de tambour (T) selon l'une des revendications 1 à 10, **caractérisé en ce que** le corps de tambour (13) dudit autre tambour de transport (10) présente latéralement, de manière adjacente aux augets de réception (11) pour les articles en forme de bâtonnets du premier type (41), sur un côté ou sur les deux côtés des augets de réception (11), respectivement un évidement (19) pour recevoir un corps de broche (17), en particulier un corps de broche (17) du premier plateau oscillant (15) du tambour de transport (10), de préférence supplémentaire.

12. Machine (M) de l'industrie de transformation du tabac, notamment machine (M) de fabrication de filtres multi-segments ou machine de pose de filtres, comportant un agencement de tambour (T) selon l'une des revendications 1 à 11.

13. Utilisation d'un agencement de tambour (T) selon l'une des revendications 1 à 11 pour le transport transversal à l'axe d'articles en forme de bâtonnets (41, 42) de l'industrie de transformation du tabac, notamment de segments de bâtonnets de filtre ou de groupes de segments de bâtonnets de filtre.
